# FASCICULE DE BREVET EUROPEEN

(11) **EP 0 385 886 B1**
(45) Date de publication et mention de la délivrance du brevet: **09.11.1994**
(21) Numéro de dépôt: 90420078.9
(22) Date de dépôt: 14.02.1990
(51) Int. Cl.: H01H 33/98

(54) **Disjoncteur à arc tournant et à effet centrifuge du gaz d'extinction**
Lastschalter mit rotierendem Lichtbogen und mit Zentrifugal-Effekt des Löschgases
Circuit breaker with a rotating arc and with a centrifugal effect of the extinguishing gas

(30) Priorité: 27.02.1989 FR 8902637
(43) Date de publication de la demande: 05.09.1990
(73) Titulaire: MERLIN GERIN, F-38240 Meylan (FR)
(72) Inventeur: Malkin, Peter, F-38050 Grenoble Cédex (FR); Glenat, Paul, F-38050 Grenoble Cédex (FR); Leclercq, Pierre, F-38050 Grenoble Cédex (FR)
(74) Mandataire: Hecké, Gérard

(56) Documents cités:
- DE-A- 2 349 224
- DE-C- 724 773
- FR-A- 2 371 762
- FR-A- 2 385 210
- FR-A- 2 554 274

## Description

Disjoncteur à arc tournant ayant une enceinte étanche remplie d'un gaz à rigidité diélectrique élevée, notamment de l'hexafluorure de soufre, et renfermant un ou plusieurs pôles, chaque pôle comportant :
- une chambre de coupure ayant une paire de contacts d'arc susceptibles de définir un intervalle de coupure lors de leur séparation,
- des moyens de soufflage magnétique, notamment une bobine, ou un aimant permanent destinés à créer un champ magnétique de mise en rotation de l'arc, provoquant l'entraînement du gaz par effet centrifuge vers la périphérie de la chambre,
- une électrode annulaire de migration de l'arc,
- et des ailettes de guidage déposées dans la chambre de coupure pour freiner le mouvement de rotation du gaz d'extinction.

Dans un disjoncteur à arc tournant l'effet centrifuge d'entraînement du gaz vers la périphérie de la chambre est capable de créer une dépression au voisinage de l'intervalle de coupure. Cette dépression engendre une baisse de densité du gaz qui affaiblit la tenue diélectrique dans cette région. La vitesse de rotation de l'arc est d'autre part voisine de la vitesse d'entraînement du gaz, ce qui empêche tout échange calorifique efficace entre l'arc et le gaz. Il en résulte une insuffisance de la tension de rétablissement de l'arc pouvant empêcher l'extinction de l'arc lors de coupure de courants de court-circuit.

Le document FR-A- 2 554 274 fait connaître un disjoncteur à arc tournant et à autoexpansion ayant des ailettes de guidage disposées dans la chambre de coupure pour freiner le mouvement de rotation du gaz d'extinction chauffé par l'arc à la zone d'échappement. Les ailettes sont fixées sur un annneau isolant recouvrant l'électrode de migration de l'arc, c'est à dire dans une région proche de l'intervalle de coupure. Le mélange des gaz chauds et froids s'effectue dans une zone éloignée par rapport à l'intervalle de coupure. Un tel agencement des ailettes risque de diminuer les performances du disjoncteur.

L'objet de l'invention consiste à améliorer la tenue diélectrique, et la tension de rétablissement de l'arc dans un disjoncteur à arc tournant.

Le disjoncteur selon l'invention est caractérisé en ce que la chambre de coupure est subdivisée en une première zone périphérique, disposée concentriquement autour d'une deuxième zone intercalaire proche de l'intervalle de coupure, que les ailettes de guidage se trouvent dans la première zone , de manière à engendrer une vitesse différentielle entre l'arc et le gaz dans la deuxième zone d'échange thermique, et que la première zone de logement des ailettes est séparée du bord extérieur de l'électrode par un espace annulaire contenu dans la deuxième zone . Le gaz est ainsi freiné exclusivement par les ailettes dans la première zone périphérique de la chambre de coupure, mais pas dans la deuxième zone proche de l'arc.

La forme des ailettes peut être quelconque.

Les ailettes peuvent être inclinées, ou présenter une forme d'aube ou d'hélice.

Ce dispositif peut être appliqué à un disjoncteur avec ou sans autoexpansion du gaz.

Dans le cas d'un disjoncteur à autoexpansion, la chambre de coupure comporte une surface de révolution obturée à ses deux extrémités par un premier et un deuxième fonds. La deuxième zone communique lors de la séparation des contacts d'arc avec ladite enceinte formant une chambre d'expansion par des conduits d'écoulement de gaz, constitués par les contacts d'arc tubulaires.

D'autres avantages et caractéristiques ressortiront plus clairement de la description qui va suivre d'un mode de mise en oeuvre de l'invention, donné à titre d'exemple non limitatif, et représenté aux dessins annexés, dans lesquels:
- la figure 1 est une vue schématique en coupe d'un disjoncteur à autoexpansion selon l'invention, la demi-vue de gauche représentant le disjoncteur en position d'ouverture, et la demi-vue de droite en position de fermeture;
- la figure 2 représente une vue partielle de la figure 1, d'une variante de réalisation;
- la figure 3 est une vue identique de la figure 2 d'une autre variante;
- la figure 4 montre une vue en coupe selon la ligne 4-4 de la figure 2;
- la figure 5 est une vue en coupe selon la ligne 5-5 de la figure 3.

L'invention est décrite comme s'appliquant à un disjoncteur à arc tournant et à autoexpansion, mais il est évident qu'elle est également applicable à un disjoncteur à arc tournant sans autoexpansion.

Sur la figure 1, un pôle d'un disjoncteur ou interrupteur moyenne tension ou haute tension est du type décrit dans le document FR-A-2617633. Le pôle comporte une enceinte 10 confinée par une enveloppe cylindrique 12, obturée à ses extrémités par deux fonds 14,16. L'enceinte 10 est remplie d'un gaz à rigidité diélectrique élevée, notamment de l'hexafluorure de soufre à la pression atmosphérique ou à surpression. L'enveloppe cylindrique 12 peut être en un matériau isolant et les fonds 14,16 en matériau conducteur constituant des plages d'amenée de courant. Une tige de commande 18, disposée dans l'axe de l'enceinte 10, traverse d'une manière étanche le fond 16 et est prolongée à l'intérieur de l'enceinte 10 par un contact mobile tubulaire 20. Le contact mobile tubulaire 20 porte à son extrémité un contact d'arc mobile 22, coopérant avec un contact d'arc fixe 23 porté par le contact 24 fixé au fond opposé 14. Une chambre de coupure 26, constituée par une surface cylindrique 28 et deux fonds 30,32, entourent coaxialement les contacts 22,24. La surface cylindrique 28 et le fond 30 sont métalliques et reliés électriquement à la pièce de contact fixe 24. Le fond opposé 32, traversé par le contact mobile 20, est réalisé en un matériau isolant assurant l'isolation électrique entre le contact mobile 20 et la surface cylindrique 28.

A l'intérieur de la chambre de coupure 26 est disposée une bobine 34 accolée au fond métallique 30. La bobine 34 est coiffée d'une électrode 36 constituant une piste de migration d'arc disposée en regard du contact d'arc mobile 22. La bobine 34 est connectée électriquement d'une part, à l'électrode 36 et d'autre part, au fond 30 de manière à être insérée en série entre le contact d'arc mobile 22 et la pièce de contact fixe 24 en position fermée du disjoncteur.

En position d'ouverture du disjoncteur représentée sur la partie gauche de la figure 1, la chambre de coupure 26 communique avec l'enceinte 10, laquelle constitue une chambre d'expansion. La communication s'effectue d'une part par le contact tubulaire mobile 20 dont la base présente des orifices 38 d'échappement entre l'intérieur tubulaire du contact 20 et l'enceinte 10, et d'autre part par la pièce de contact fixe 24 de forme tubulaire, qui est prolongée à travers la bobine 34 par un conduit central 40 et qui communique à sa base par des orifices 42 avec l'enceinte 10. Le contact d'arc fixe 23 est représenté schématiquement sur le bord annulaire interne de l'électrode 36. En position fermée du disjoncteur, représenté sur la demi-vue de droite de la figure 1, le contact d'arc mobile 22 est abouté à l'électrode 36 en obturant les deux conduits d'échappement constitués par les contacts 20,24.

Le contact mobile d'arc 22 est un contact télescopique semi-fixe sollicité par un ressort 44 en position d'extension. Un contact glissant 46, porté par le fond 16 de l'enceinte 10, coopère avec le contact mobile 20 pour assurer la connexion électrique de ce contact mobile 20 et de la plage d'amenée de courant constituée par ce fond 16.

La surface cylindrique 28 de la chambre de coupure 26 est prolongée en saillie du fond isolant 32 par un collet 48 agencé en contact fixe principal. Le contact principal fixe 48 coopère avec un contact principal mobile 50 constitué par un contact en tulipe porté par un support 52 solidaire du contact mobile 20. Les doigts du contact en tulipe coopèrent avec la surface interne du collet 48 de manière à respecter le gabarit de la chambre de coupure 26, mais il est clair qu'une disposition inverse de manière à enserrer extérieurement le collet 48 est utilisable lorsque l'encombrement des contacts principaux est secondaire.

Le fonctionnement d'un tel interrupteur est bien connu des spécialistes, et il suffit de rappeler que l'ouverture du disjoncteur est commandée par un coulissement vers le bas sur la figure 1 de la tige de commande 18 qui entraîne le contact principal en tulipe 50 vers le bas dans une position de séparation du contact principal fixe 48. Pendant une première phase du mouvement d'ouverture du disjoncteur, le contact d'arc mobile 22 monté télescopiquement reste abouté à l'électrode 36 sous l'action du ressort 44. Dès la séparation des contacts principaux 48,50, le courant est commuté dans le circuit parallèle constitué par le contact d'arc mobile 22 et la bobine 34. L'ouverture des contacts principaux 48,50 s'effectue sans formation d'un arc et dès la commutation du courant dans le circuit parallèle, la bobine 34 engendre un champ magnétique qui contribue à l'extinction de l'arc se formant lors de la séparation des contacts d'arc 22,36 au cours du mouvement poursuivi d'ouverture du disjoncteur. L'arc tiré dans la chambre de coupure 26 provoque un échauffement et une montée en pression du gaz contenue dans cette chambre, lequel gaz s'échappe par les contacts tubulaires 20,24 vers la chambre d'expansion constituée par l'enceinte 10. Il en résulte un écoulement gazeux qui provoque le soufflage de l'arc.

Dans l'exemple décrit ci-dessus, la bobine 34 est mise en circuit dès l'ouverture des contacts principaux 48,50 mais il est clair que cette mise en circuit peut être réalisée d'une manière différente, notamment par une commutation de l'arc sur l'électrode 36. La bobine 34 peut également être remplacée par un aimant permanent et l'écoulement gazeux peut s'éffectuer à travers un seul des contacts.

Selon l'invention, une pluralité d'ailettes 56 radiales sont disposées à l'intérieur de la chambre de coupure 26 le long de la surface cylindrique 28. Les ailettes 56 sont réalisées en matériau conducteur ou isolant, et s'étendent radialement autour de l'axe en restant séparées du bord extérieur de l'électrode 36 et de la bobine 34 par un espace 58 annulaire.

La chambre de coupure 26 est subdivisée en deux zones concentriques, comprenant une première zone 60 périphérique renfermant les ailettes 56, et une deuxième zone 62 intercalaire ménagée entre la première zone 60 et l'intervalle de coupure. L'arc 64 s'établit dans l'intervalle de coupure lors de la séparation des contacts d'arc 22,23, et l'espace 58 est compris dans la deuxième zone 62.

Sur la figure 1, les ailettes 56 sont fixées au fond 30 et à la surface cylindrique 28, et présentent chacune une section droite uniforme.

Dans la variante des figures 2 et 4, la section de chacune des six ailettes est uniforme du côté du fond 30 et autour de l'intervalle de coupure, puis diminue progressivement jusqu'à la partie médiane de la surface cylindrique 28.

Dans l'autre variante des figures 3 et 5, les trois ailettes 56 sont fixées au fond opposé 32 isolant, et s'étendent sur presque toute la hauteur de la chambre 26, en étant séparées de la surface cylindrique 28 par un faible interstice 64, et de l'électrode 36 par l'espace 58.

Lors de la séparation des contacts d'arc 22,23, l'arc 64 tourne à grande vitesse sur l'électrode 36 avec formation d'un anneau de gaz chaud dans l'intervalle de coupure. Le gaz chauffé est entraîné en rotation vers la périphérie de la chambre de coupure sous l'effet des forces centrifuges engendrées par la rotation de l'arc. L'action des ailettes 56 tend à freiner l'écoulement gazeux 66 correspondant (voir figure 4) dans la première zone 60 périphérique, mais pas dans la deuxième zone 62 intercalaire. La vitesse v2 de l'écoulement gazeux est alors inférieure à la vitesse v1 de l'arc sur l'électrode 36, et il en résulte dans la deuxième zone 62 une vitesse différentielle entre l'arc 64 et l'écoulement gazeux 66. Cette vitesse différentielle favorise l'échange thermique dans la zone 62 entre l'arc et le gaz SF6, et contribue à une extinction rapide de l'arc 64.

Les ailettes 56 peuvent également être inclinées par rapport à la direction radiale, ou présenter une forme d'aube ou d'hélice.

## Revendications

1. Disjoncteur à arc tournant ayant une enceinte (10) étanche remplie d'un gaz à rigidité diélectrique élevée, notamment de l'hexafluorure de soufre, et renfermant un ou plusieurs pôles, chaque pôle comportant:
- une chambre de coupure (26) ayant une paire de contacts d'arc (23,22) susceptibles de définir un intervalle de coupure lors de leur séparation,
- des moyens de soufflage magnétique, notamment une bobine (34), ou un aimant permanent destinés à créer un champ magnétique de mise en rotation de l'arc (64), provoquant l'entraînement du gaz par effet centrifuge vers la périphérie de la chambre (26),
- et une électrode (36) annulaire de migration de l'arc (64),
- des ailettes (56) de guidage disposées dans la chambre de coupure (26) pour freiner le mouvement de rotation du gaz d'extinction caractérisé en ce que la chambre de coupure (26) est subdivisée en une première zone (60) périphérique, disposée concentriquement autour d'une deuxième zone (62) intercalaire proche de l'intervalle de coupure, que les ailettes (56) de guidage se trouvent dans la première zone (60), de manière à engendrer une vitesse différentielle entre l'arc et le gaz dans la deuxième zone (62) d'échange thermique, et que la première zone (60) de logement des ailettes (56) est séparée du bord extérieur de l'électrode (36) par un espace (58) annulaire contenu dans la deuxième zone (62).

2. Disjoncteur selon la revendication 1, ayant une chambre de coupure (26) à surface de révolution (28) obturée à ses deux extrémités par un premier et un deuxième fonds (30,32), caractérisé en ce que les contacts d'arc (22,23) sont creux pour constituer après séparation des conduits d'écoulement de gaz entre la deuxième zone (62) et l'enceinte (10) formant une chambre d'expansion.

3. Disjoncteur selon la revendication 2, caractérisé en ce que les ailettes (56) viennent en engagement contre la surface de révolution (28) et le premier fond (30).

4. Disjoncteur selon la revendication 2, caractérisé en ce que les ailettes (56) sont portées par le deuxième fond (32), et s'étendent jusqu'au voisinage de l'électrode (36).

5. Disjoncteur selon l'une des revendications 1 à 4, caractérisé en ce que les ailettes (56) s'étendent radialement dans la première zone (60).

6. Disjoncteur selon l'une des revendications 1 à 4, caractérisé en ce que les ailettes (56) sont inclinées par rapport à la direction radiale.

7. Disjoncteur selon l'une des revendications 1 à 4, caractérisé en ce que les ailettes (56) présentent une forme d'aube ou d'hélice.

## Patentansprüche

1. Leistungsschalter mit Drehlichtbogen in einem dichtgekapselten, mit einem Gas hoher dielektrischer Festigkeit, insbesondere Schwefelhexafluorid, gefüllten Gehäuse (10) mit einem oder mehreren Polen, die folgende Teile umfassen:
- eine Löschkammer (26) mit zwei Lichtbogenkontakten (23, 22), die dazu dienen, bei ihrer Trennung eine Trennstrecke zu bilden,
- Mittel zur magnetischen Beblasung, insbesondere eine Spule (34) oder einen Dauermagneten, die dazu dienen, ein magnetisches Feld zu erzeugen, um den Lichtbogen (64) in Drehung zu versetzen und so durch Zentrifugalwirkung das Gas nach außen gegen die Wand der Löschkammer (26) zu treiben,
- eine Ringelektrode (36) als Wanderungsbahn für den Lichtbogen (64) und
- in der Löschkammer (26) angeordnete Leitstege (56) zur Abbremsung der Rotationsbewegung des Löschgases, dadurch gekennzeichnet, daß die Löschkammer (26) in eine erste, äußere Zone (60) und eine diese Zone konzentrisch umgebende, in der Nähe der Trennstrecke ausgebildete zweite Zone (62) unterteilt ist, daß die Leitstege (56) in der ersten Zone (60) angeordnet sind, um eine Geschwindigkeitsdifferenz zwischen dem Lichtbogen und dem in der zweiten, zum Wärmeaustausch dienenden Zone (62) vorhandenen Löschgas zu erzeugen, und daß die erste Zone (60) mit den Leitstegen (56) durch einen in der zweiten Zone (62) ausgebildeten ringförmigen Zwischenraum (58) vom Außenrand der Elektrode (36) getrennt ist.

2. Leistungsschalter nach Anspruch 1 mit einer Löschkammer (26) aus einer umlaufenden und an ihren beiden Enden durch eine erste und eine zweite Bodenplatte (30, 32) abgeschlossenen Mantelfläche (28), dadurch gekennzeichnet, daß die Lichtbogenkontakte (22, 23) hohl ausgeführt sind, um nach ihrer Trennung Strömungskanäle für den Gasaustausch zwischen der zweiten Zone (62) und dem als Ausdehnungskammer dienenden Gehäuse (10) zu bilden.

3. Leistungsschalter nach Anspruch 2, dadurch gekennzeichnet, daß die Leitstege (56) an die umlaufende Mantelfläche (28) sowie an die erste Bodenplatte (30) stoßen.

4. Leistungsschalter nach Anspruch 2, dadurch gekennzeichnet, daß die Leitstege (56) von der zweiten Bodenplatte (32) getragen werden und sich bis in die Nähe der Elektrode (36) erstrecken.

5. Leistungsschalter nach einem der Ansprüche 1 bis 4, dadurch gekennzeichnet, daß die Leitstege (56) radial in der ersten Zone (60) angeordnet sind.

6. Leistungsschalter nach einem der Ansprüche 1 bis 4, dadurch gekennzeichnet, daß die Leitstege (56) in bezug auf die Radialebene geneigt sind.

7. Leistungsschalter nach einem der Ansprüche 1 bis 4, dadurch gekennzeichnet, daß die Leitstege (56) in Form von Turbinenschaufeln oder Propellerflügeln ausgeführt sind.

## Claims

1. A rotating arc circuit breaker having a sealed enclosure (10) filled with a high dielectric strength gas, notably sulphur hexafluoride, and housing one or more pole-units, each pole-unit comprising :
- an arc extinguishing chamber (26) having a pair of arcing contacts (23, 22) able to define a breaking gap when they separate,
- magnetic blow-out means, notably a coil (34), or a permanent magnet designed to create a magnetic field for rotation of the arc (64), causing the gas to be driven by centrifugal effect towards the periphery of the chamber (26),
- an annular electrode (36) for migration of the arc (64),
- guiding fins (56) located in the arc extinguishing chamber (26) to slow down the rotation movement of the extinguishing gas, characterized in that the arc extinguishing chamber (26) is subdivided into a first peripheral zone (60), disposed concentrically around a second intercalated zone (62) close to the breaking gap, that the guiding fins (56) are located in the first zone (60), so as to generate a differential speed between the arc and the gas in the second heat exchange zone (62), and that the first zone (60) housing the fins (56) is separated from the external edge of the electrode (36) by an annular space (58) contained in the second zone (62).

2. The circuit breaker according to claim 1, having an arc extinguishing chamber (26) with a revolution surface (28) sealed off at both ends by a first and a second base-plates (30, 32), characterized in that the arcing contacts (22, 23) are hollow to constitute after separation gas outflow ducts between the second zone (62) and the enclosure (10) forming an expansion chamber.

3. The circuit breaker according to claim 2, characterized in that the fins (56) come into engagement against the revolution surface (28) and first base-plate (30).

4. The circuit breaker according to claim 2, characterized in that the fins (56) are supported by the second base-plate (32), and extend up to the vicinity of the electrode (36).

5. The circuit breaker according to one of the claims 1 to 4, characterized in that the fins (56) extend radially in the first zone (60).

6. The circuit breaker according to one of the claims 1 to 4, characterized in that the fins (56) are inclined with respect to the radial direction.

7. The circuit breaker according to one of the claims 1 to 4, characterized in that the fins (56) have the shape of a blade or screw.
